# EUROPÄISCHE PATENTSCHRIFT

(11) **EP 2 722 268 B1**
(45) Veröffentlichungstag und Bekanntmachung des Hinweises auf die Patenterteilung: **02.05.2018**
(21) Anmeldenummer: 13185635.3
(22) Anmeldetag: 23.09.2013
(51) Int. Cl.: B63G 8/40

(54) **Unterseeboot**
Submarine
Sous-marin

(30) Priorität: 22.10.2012 DE 102012219266
(43) Veröffentlichungstag der Anmeldung: 23.04.2014
(73) Patentinhaber: ThyssenKrupp Marine Systems GmbH, 24143 Kiel (DE)
(72) Erfinder: Riechel, Philipp, 97828 Marktheidenfeld (DE)
(74) Vertreter: thyssenkrupp Intellectual Property GmbH

(56) Entgegenhaltungen:
- BE-A- 348 303
- FR-A- 448 686
- GB-A- 1 546 884
- GB-A- 2 104 948
- US-A- 1 948 934
- US-A- 5 328 298

## Beschreibung

Die Erfindung betrifft ein Unterseeboot mit den im Oberbegriff von Anspruch 1 angegebenen Merkmalen.

Bei militärischen Unterseebooten zählt es zum Stand der Technik, diese mit Notausstiegsschleusen auszustatten, über die die Besatzung das Unterseeboot bei einer Unterwasserhavarie verlassen kann. Zum Notausstieg aus dem Unterseeboot betritt üblicherweise eine Person die Notausstiegsschleuse, woraufhin die Notausstiegsschleuse geflutet wird und nach einem Druckausgleich zwischen der Außenumgebung des Unterseeboots und dem Inneren der Notausstiegsschleuse ein die Notausstiegsschleuse ansonsten nach außen verschließender Deckel geöffnet wird. Die in der Notausstiegsschleuse befindliche Person kann nun aus der offenen Notausstiegsschleuse an die Wasseroberfläche schwimmen.

Während des Notausstiegs tragen die Besatzungsmitglieder des Unterseeboots üblicherweise Unterseebootrettungsanzüge. Solche Unterseebootrettungsanzüge, die beispielsweise in DE 10 2010 023 518 A1 und GB 2 441 959 A beschrieben sind, sind zumeist Ganzanzüge mit einer den Kopf des Benutzers überdeckenden Haube und einem mit Luft gefüllten Kragen als Auftriebskörper. Die Haube des Unterseebootrettungsanzuges ist ebenfalls mit Luft gefüllt und dient als Atemluftreservoir sowie als weiterer Auftriebskörper.

Die Füllung des Kragens und der Haube des Unterseebootrettungsanzuges erfolgt in der Notausstiegsschleuse. Hierzu ist in der Notausstiegsschleuse eine Luftversorgungseinrichtung vorgesehen, an die ein an dem Unterseebootrettungsanzug ausgebildeter Luftversorgungsanschluss angeschlossen wird. Während des Flutens der Notausstiegsschleuse verleiht die von der Luftversorgungseinrichtung in den Unterseebootrettungsanzug strömende Luft dem Unterseebootrettungsanzug einen erheblichen Auftrieb. Ein Aufschwimmen in der Notausstiegsschleuse ist allerdings unerwünscht, da sich hierbei der Luftversorgungsanschluss des Unterseebootrettungsanzuges von der Luftversorgungseinrichtung in der Notausstiegsschleuse trennen kann. Dies zu verhindern, bedeutet für eine in der Notausstiegsschleuse befindliche Person eine große körperliche Anstrengung, die insbesondere bei einem Notausstieg in größerer Tiefe mit beträchtlichen gesundheitlichen Risiken verbunden ist.

Aus GB 1 546 884 A ist es bekannt, eine Notausstiegsschleuse eines Unterseeboots mit einem Flaschenzug auszustatten, um bewusstlose oder verletzte Personen in die Notausstiegsschleuse heben zu können. Der Flaschenzug ist hierfür mit Haltemitteln an einem Unterseebootrettungsanzug einer in die Notausstiegsschleuse zu hebenden Person befestigbar und dient auch dazu, diese Person so lange zu halten, bis ein unterer Schleusendeckel der Notausstiegsschleuse geschlossen ist. Des Weiteren sind Steuerungsmittel vorgesehen, die zum selbsttägigen Lösen der an dem Flaschenzug angeordneten Haltemittel von dem Unterseebootrettungsanzug dienen. Die Steuerungsmittel sind derart ausgebildet, dass sich die Haltemittel bereits beim Fluten der Notausstiegsschleuse von dem Unterseebootrettungsanzug lösen, so dass die den Unterseebootrettungsanzug tragende Person auch während des Flutens der Notausstiegsschleuse darin aufschwimmt.

Aus FR 448,686 A geht ein Unterseeboot mit einer Notausstiegsschleuse und mit einer Haltevorrichtung hervor, die dazu dient, dass eine Person, welche das getauchte Unterseeboot über die Notausstiegsschleuse verlässt, mit dem Unterseeboot in Verbindung bleibt, bis sie die Wasseroberfläche erreicht hat. Die Haltevorrichtung wird von einem außerhalb der Notausstiegschleuse auf einer Kabeltrommel aufgewickelten Kabel gebildet, welches an einem Unterseebootrettungsanzug der das Unterseeboot verlassenden Person befestigt wird und welches sich beim Auftrieb der Person von der Kabeltrommel abwickelt, wobei auch hier die in der Notausstiegsschleuse befindliche Person bereits innerhalb der zur Außenumgebung des Unterseeboots geschlossenen Notausstiegsschleuse bei deren Flutung aufschwimmt.

Vor diesem Hintergrund liegt der Erfindung die Aufgabe zugrunde, ein Unterseeboot dahingehend zu verbessern, dass der Notausstieg über eine Notausstiegsschleuse in einfacherer Weise erfolgen kann.

Gelöst wird diese Aufgabe durch ein Unterseeboot mit den im Anspruch 1 angegebenen Merkmalen. Vorteilhafte Weiterbildungen dieses Unterseeboots ergeben sich aus den Unteransprüchen, der nachfolgenden Beschreibung sowie der Zeichnung. Hierbei können die in den Unteransprüchen angegebenen Merkmale jeweils für sich, aber auch in geeigneter Kombination miteinander die erfindungsgemäße Lösung gemäß Anspruch 1 weiter ausgestalten.

Das erfindungsgemäße Unterseeboot weist mindestens eine Notausstiegsschleuse auf, über die die Besatzung das Unterseeboot bei einer Unterwasserhavarie verlassen kann. Die der Erfindung zugrundeliegende Idee besteht darin, in der Notausstiegsschleuse eine Haltevorrichtung mit bootsseitig festgelegten Haltemitteln zur lösbaren Befestigung an einem Unterseebootrettungsanzug anzuordnen, bei der die Haltemittel der Haltevorrichtung verhindern, dass eine in der Notausstiegsschleuse befindliche Person während des Flutens der Notausstiegsschleuse aufschwimmt. Stattdessen wird diese Person, da ihr Unterseebootrettungsanzug über die Haltemittel fest mit der Bootsstruktur verbunden ist, in der Notausstiegsschleuse gegen die Auftriebskraft in einer gewünschten Position gehalten, ohne dass dies mit Kraftanstrengungen für diese Person verbunden ist. Die Haltevorrichtung kann fester Bestandteil der Notausstiegsschleuse sein oder sie kann bei Vorhandensein entsprechender Kupplungsmittel in der Notausstiegsschleuse und an der Haltevorrichtung zur schnellen Befestigung der Haltevorrichtung in der Notausstiegsschleuse auch an anderer Stelle in dem Unterseeboot gelagert sein, wobei sie in letzterem Fall vor einer Notevakuierung des Unterseeboots über die Notausstiegsschleuse in die Notausstiegsschleuse geschafft und dort befestigt werden muss.

Zum Verlassen der Notausstiegsschleuse sind die Haltemittel von dem Unterseebootrettungsanzug zu lösen. Hierzu ist gemäß der Erfindung eine Steuerungseinrichtung vorgesehen, die zum selbsttätigen Lösen der Haltemittel ausgebildet ist.

Das selbsttätige Lösen der Haltemittel durch die Steuerungseinrichtung erfolgt bevorzugt an dem Unterseebootrettungsanzug, so dass die Haltemittel in der Notausstiegsschleuse verbleiben und weiteren noch in dem Unterseeboot befindlichen Personen bei ihrem Notausstieg aus dem Unterseeboot in der Notausstiegsschleuse zur Verfügung stehen.

Prinzipiell kann jedes Mittel, welches eine feste Verbindung des Unterseebootrettungsanzuges mit der Bootsstruktur schafft und auf diese Weise eine Person in der Notausstiegsschleuse in einer vorgeschriebenen Position hält, als Haltemittel verwendet werden. Die in der Notausstiegsschleuse angeordnete Haltevorrichtung des erfindungsgemäßen Unterseeboots weist als Haltemittel allerdings ein mit der Bootsstruktur verbindbares Zugmittel auf, das an seinem freien Ende einen an einem Unterseebootrettungsanzug befestigbaren Beschlag aufweist. Bei dem Zugmittel kann es sich z. B. um einen Riemen, einen Gurt oder um ein Seil handeln, welche den Vorteil haben, quer zu ihrer Längsausdehnung flexibel zu sein und daher die Bewegungsfreiheit der in der Notausstiegsschleuse befindlichen Personen nicht wesentlich einzuschränken und nur eine Bewegung in Richtung einer Zugbeanspruchung des Zugmittels verhindern. Als Beschlag, der mit dem Zugmittel fest verbunden ist, kommen alle Anschlagmittel infrage, die eine lösbare Verbindung mit einem Unterseebootrettungsanzug ermöglichen und hierzu vorzugsweise einen lösbaren Verschluss aufweisen. So kann es sich bei dem Beschlag beispielsweise um einen Karabinerhaken oder um einen Schnappschäkel handeln, die in einfacher Weise an einer an dem Unterseebootrettungsanzug ausgebildeten Lasche eingehakt werden können und dann eine sichere Verbindung zwischen dem Zugmittel und dem Unterseebootrettungsanzug gewähren, wobei die Verbindung aber bei einer entsprechenden Betätigung des Verschlusses bzw. Schnappers des Beschlags schnell gelöst werden kann.

Bevorzugt weist die Haltevorrichtung eine Winde auf, auf der das Zugmittel aufgewickelt ist. Dies ist insbesondere dann von Vorteil, wenn, wie es bevorzugt vorgesehen ist, die Haltemittel beim Verlassen der Notausstiegsschleuse in der Notausstiegsschleuse noch mit dem Unterseebootrettungsanzug der nach oben aufschwimmenden Person verbunden sein sollen und erst kurz nach Beginn des Aufschwimmvorgangs mittels der hierzu vorgesehenen Steuerungseinrichtung gelöst werden. Während des Flutens der Notausstiegsschleuse und während des darauffolgenden Druckausgleichs darin, ist das Zugmittel so weit auf der Winde aufgewickelt, dass die auf dem Boden der Notausstiegsschleuse stehende Person, an deren Unterseebootrettungsanzug das Zugmittel über seinen Beschlag befestigt ist, gespannt ist und die Person sicher in dieser Position hält. Die Winde ist in dieser Situation typischerweise durch geeignete Mittel festgelegt. Zum Verlassen der Notausstiegsschleuse wird die Festlegung der Winde gelöst, so dass sich das Zugmittel dann, wenn die Person aufzuschwimmen beginnt, von der Winde abwickelt, bevor das Zugmittel von dem Unterseebootrettungsanzug der aufschwimmenden Person gelöst wird.

Zum Festlegen der Winde weist diese bevorzugt eine manuell betätigbare Bremse auf. Diese Bremse ist vorzugsweise hydraulisch wirkend ausgebildet, d. h. ein Bremskörper, der in der Haltevorrichtung feststehend angeordneten Bremse, wird zum Festlegen der Winde durch Druckbeaufschlagung mit einer Hydraulikflüssigkeit auf einen drehbeweglichen Teil der Winde gedrückt. Ansonsten ist die Ausgestaltung der Bremse grundsätzlich beliebig.

Zum Lösen des an dem Unterseebootrettungsanzug befestigten Zugmittels weist die Haltevorrichtung des erfindungsgemäßen Unterseeboots erfindungsgemäβ ein zweites mit der Bootsstruktur des Unterseeboots befestigbares Zugmittel auf, welches mit einem an dem Beschlag des ersten Zugmittels ausgebildeten Verschluss verbunden ist. Dieses zweite Zugmittel, welches, wie das erste an dem Unterseebootrettungsanzug befestigten Zugmittel vorzugsweise ein Riemen, Gurt oder Seil sein kann, ist derart lang ausgebildet, dass es dann, wenn die in der Notausstiegsschleuse befindliche Person auf dem Boden der Notausstiegsschleuse stehend das Ende der Flutung der Notausstiegsschleuse und das Ende des Druckausgleichs darin abwartet, mit dem an dem Beschlag des ersten Zugmittels ausgebildeten Verschluss, worunter auch eine Auslösemechanik dieses Verschlusses zu verstehen ist, biegeschlaff verbunden ist, also nicht gespannt ist. Schwimmt die Person in der Notausstiegsschleuse zum Verlassen des Unterseeboots auf, wird das zweite Zugmittel gespannt, wodurch auf dem Verschluss bzw. auf die Auslösemechanik des Verschlusses eine Zugkraft ausgeübt wird, die den Verschluss öffnet, so dass sich das erste Zugmittel von dem Unterseebootrettungsanzug löst und die Person in dem Unterseebootrettungsanzug frei aus der Notausstiegsschleuse heraus an die Oberfläche aufschwimmen kann. Hierzu ist das zweite Zugmittel zweckmäßigerweise kürzer als das erste Zugmittel.

Nachdem eine Person das Unterseeboot über die Notausstiegsschleuse verlassen hat, sollte das beim Verlassen der Notausstiegsschleuse abgewickelte Zugmittel einer nachfolgend über die Notausstiegsschleuse auszuschleusenden Person wieder mit einer Länge zur Verfügung stehen, die verhindert, dass diese Person während des Flutens der Notausstiegsschleuse in dieser aufschwimmt. Zu diesem Zweck weist die Winde, auf der das erste Zugmittel aufgewickelt ist, gemäß einer weiteren vorteilhaften Weiterbildung der Erfindung eine Rückholeinrichtung zum selbsttätigen Aufwickeln des Zugmittels auf der Winde auf.

Diese Rückholeinrichtung wird vorteilhafterweise von einem Federelement gebildet, welches bevorzugt einerseits mit einem drehbaren Teil der Winde und andererseits mit einem feststehenden Teil der Haltevorrichtung oder gegebenenfalls mit dem Bootskörper verbunden ist. Vorteilhaft kann es sich bei dem Federelement um ein Biegefederelement handeln, das dann, wenn das erste Zugmittel unter Drehung der Winde beim Aufschwimmen einer Person in der Notausstiegsschleuse abgewickelt wird, gespannt wird, und sich dann, wenn das erste Zugelement von dem Unterseebootrettungsanzug gelöst ist, entspannt, wodurch die Winde in eine Drehbewegung versetzt wird, bei der das Zugmittel wieder auf die Winde aufgewickelt wird.

Nachfolgend ist die Erfindung anhand eines in der Zeichnung dargestellten Ausführungsbeispiels näher erläutert. In der Zeichnung zeigt:
- Fig. 1: in einer schematisch stark vereinfachten Prinzipsskizze ein Unterseeboot mit einer darin ausgebildeten Notausstiegsschleuse,
- Fig. 2: in einer schematisch stark vereinfachten Prinzipsskizze eine Person in einem Unterseebootrettungsanzug in einer Notausstiegsschleuse eines Unterseeboots während des Flutens der Notausstiegsschleuse,
- Fig. 3: die Darstellung nach Fig. 1 mit der Person beim Ausstieg aus der Notausstiegsschleuse,
- Fig. 4: in einer perspektivischen Schnittansicht, schematisch vereinfacht eine Haltevorrichtung.

Das in Fig. 1 dargestellte Unterseeboot 2 weist an seiner Oberseite einen Turm 4 auf. In dem Turm 4 ist eine Notausstiegsschleuse 6 ausgebildet, über die die Besatzung das Unterseeboot 2 im Falle einer Unterwasserhavarie verlassen kann. Hierzu bildet die Notausstiegsschleuse 6, die in Fig. 1 nicht im richtigen Größenverhältnis zu dem Unterseeboot, sondern hierzu vergrößert dargestellt ist, einen Weg von dem Inneren eines nicht dargestellten Druckkörpers des Unterseeboots 2 nach außerhalb des Unterseeboots 2. In den Turm 4 erstreckt sich die Notausstiegsschleuse 6 vertikal von einem unteren Ende des Turms 4 zu dessen oberen Ende 8. An ihrem unteren Ende wird die Notausstiegsschleuse 6 zu dem Druckkörper des Unterseeboots 2 hin von einem Deckel 10 druckdicht verschlossen. Eine an dem oberen Ende 8 des Turms 4 ausgebildete Ausstiegsöffnung 12 der Notausstiegsschleuse 6 wird von einem Deckel 14 druckdicht verschlossen.

Wie aus den Figuren 2 und 3 deutlich wird, ist in dem Inneren der Notausstiegsschleuse 6 eine Haltevorrichtung 16 angeordnet, die dazu dient, eine zum Notausstieg in der Notausstiegsschleuse 6 befindliche Person 18 während des Flutens der Notausstiegsschleuse 6 in ihrer Standposition in der Notausstiegsschleuse 6 sicher zu halten. Diese Person 18 trägt, wie bei einem Notausstieg aus einem getaucht havarierten Unterseeboot üblich, einen Unterseebootrettungsanzug 20.

Die Haltevorrichtung 16 weist ein Zugmittel in Form eines Seiles 22 auf, das auf einer Winde 24 aufgewickelt ist, welche, was aus der Zeichnung nicht ersichtlich wird, in dem Notausstiegsschacht 6 feststehend befestigt ist. An dem freien Ende des Seiles 22 ist ein Schnappschäkel 26 als Beschlag befestigt. Während des Flutens der Notausstiegsschleuse 6 und des darauffolgenden Druckausgleichs in der Notausstiegsschleuse 6 ist der Schnappschäkel 26 an einer Lasche 28 befestigt, die an dem Unterseebootrettungsanzug 20 in einem die Taille der darin befindlichen Person 18 umgebenden Bereich angeordnet ist.

Der Schnappschäkel 26 weist einen Verschluss 30 auf, an dem an zwei voneinander abgewandten Seiten zwei Bügel 32 bzw. 34 angeordnet sind. An dem Bügel 32 ist das Seil 22 befestigt. Der Bügel 34 dient zur lösbaren Befestigung des Schnappschäkels 26 an der Lasche 28 des Unterseebootrettungsanzugs 20 und ist hierzu zweiteilig ausgebildet, wobei ein Bügelabschnitt 36 fest mit dem Verschluss 30 verbunden ist und der Bügelabschnitt 38, welcher über ein Gelenk 40 mit dem Bügelabschnitt 36 gelenkig verbunden ist, lösbar an dem Verschluss festlegbar ist. Zum Lösen des Bügelabschnitts 38 von dem Verschluss 30 ist ein Betätigungshebel 42 an dem Verschluss 30 vorgesehen.
Zum Halten der Person 18 in der vorgeschriebenen Position in der Notausstiegsschleuse 6 ist die Winde 24 während des Flutens der Notausstiegsschleuse 6 und während des Druckausgleichs darin festzulegen.

Hierzu dient eine Bremse 44, die in den Figuren 2 und 3 durch zwei außenseitig der Winde 24 angeordnete Bremsklötze 46 symbolisiert ist, wobei die gezeigten Bremsklötze 46 aber keinen Hinweis auf die konkrete Bauform der Bremse 44 geben sollen. Aus der Zeichnung nicht ersichtlich, handelt es sich bei der Bremse 44 um eine manuell betätigbare hydraulisch wirkende Bremse 44, die in Fig. 4 detaillierter dargestellt ist. Neben dem Seil 22 ist an dem Bügel 32 des Schnappschäkels 26 ein zweites Zugmittel in Form eines Seiles 48 befestigt. Dieses Seil 48 ist an seinem anderen Ende fest an der Bootsstruktur befestigt. Das Seil 48 ist kürzer als das Seil 22.
Die Funktionsweise der in den Figuren 2 und 3 dargestellten Haltevorrichtung 16 ist wie folgt:
Zum Notausstieg betritt die Person 18 in dem Unterseebootrettungsanzug 20 die Notausstiegsschleuse 6 und verschließt eine untere Luke zu dem Druckkörper mit dem Deckel 10. Danach verbindet sie sich mit der Haltevorrichtung 16, indem sie den offenen Bügel 34 des Schnappschäkels 26 in die an dem Unterseebootrettungsanzug 20 vorgesehene Lasche 28 einhakt und den Bügelabschnitt 38 in die Schließstellung schwenkt, in der der Bügelabschnitt 38 an dem Verschluss 30 des Schnappschäkels 26 festgelegt ist. Der Unterseebootrettungsanzug 20 ist nun mit dem auf der Winde 24 aufgewickelten Seil 22 verbunden. Damit sich das Seil 22 nicht von der Winde 24 abwickeln kann, betätigt die Person 18 mittels in der Zeichnung nicht dargestellten Betätigungsmitteln die Bremse 44.

Dann schließt die Person 18 einen an dem Unterseebootrettungsanzug 20 vorgesehenen Luftversorgungsanschluss an eine in der Notausstiegsschleuse 6 befindliche Luftversorgungseinrichtung an, welche, wie auch der Luftversorgungsanschluss des Unterseebootrettungsanzugs 20, in der Zeichnung zwecks besserer Übersichtlichkeit nicht dargestellt ist. Anschließend erfolgt die Flutung der Notausstiegsschleuse 6 und ein Druckausgleich darin mit der Außenatmosphäre des Unterseeboots 2. Während des Flutens und des Druckausgleichs hat der Unterseebootrettungsanzug 20 aufgrund seiner Luftbefüllung in Kragen und Haube das Bestreben, in der Notausstiegsschleuse 6 aufzuschwimmen. Dies wird aber vorteilhaft dadurch verhindert, dass das Seil 22 der Haltevorrichtung 16 an den Unterseebootrettungsanzug befestigt ist und die Person 18 in dem Unterseebootrettungsanzug 20 so in ihrer vorgeschriebenen Position in der Notausstiegsschleuse 6 gehalten wird.

Nachdem der Druckausgleich in der Notausstiegsschleuse 6 abgeschlossen ist, wird der obere Deckel 14 der Notausstiegsschleuse 6 geöffnet und in eine die Ausstiegsöffnung 12 freigebende Stellung geschwenkt. Daraufhin wird die Bremse 44 an der Winde 24 gelöst. Die Person 18 in dem Unterseebootrettungsanzug 20 schwimmt nun in der Notausstiegsschleuse 6 auf, wobei sich das Seil 22 von der Winde 24 abwickelt. Das Seil 48, das zunächst biegeschlaff hängt, wird hierdurch gespannt und übt auf diese Weise eine Zugkraft auf den Betätigungshebel 42 des Verschlusses 30 des Schnappschäkels 26 aus, wodurch der Verschluss 30 den Bügelabschnitt 38 des Bügels 34 des Schnappschäkels 26 freigibt. Dieser kann nun aufschwenken, wodurch sich der Schnappschäkel 26 an der Lasche 28 an dem Unterseebootrettungsanzug 20 löst. Die Person 18 ist nun nicht mehr mit der Haltevorrichtung 16 verbunden und kann durch die Ausstiegsöffnung 12 der Notausstiegsschleuse 6 hindurch an die Wasseroberfläche aufschwimmen.

Während des Abwickelns des Seils 22 von der Winde 24 wird ein in der Zeichnung nicht dargestelltes Federelement, welches eine Rückholeinrichtung zum selbsttätigen Aufwickeln des Seils 22 auf der Winde 24 bildet, gespannt. Nach dem Lösen der Verbindung des Seils 22 mit dem Unterseebootrettungsanzug 20 entspannt sich dieses Federelement, wodurch das Seil 22 wieder auf die Winde 24 aufgewickelt wird und so wieder die gewünscht kurze Länge zum Halten einer die Notausstiegsschleuse 6 nachfolgend betretenden Person aufweist.

### Bezugszeichenliste

- 2: Unterseeboot
- 4: Turm
- 6: Notausstiegsschleuse
- 8: Ende
- 10: Deckel
- 12: Ausstiegsöffnung
- 14: Deckel
- 16: Haltevorrichtung
- 18: Person
- 20: Unterseebootrettungsanzug
- 22: Seil
- 24: Winde
- 26: Schnappschäkel
- 28: Lasche
- 30: Verschluss
- 32: Bügel
- 43: Bügel
- 36: Bügelabschnitt
- 38: Bügelabschnitt
- 40: Gelenk
- 42: Betätigungshebel
- 44: Bremse
- 46: Bremsklotz
- 48: Seil

## Patentansprüche

1. Unterseeboot (2) mit mindestens einer Notausstiegsschleuse (6), wobei in der Notausstiegsschleuse (6) eine Haltevorrichtung (16) zur lösbaren Befestigung an einem Unterseebootrettungsanzug (20) mit einem mit der Bootsstruktur verbundenen ersten Zugmittel (22) und mit einem mit der Bootsstruktur befestigten zweiten Zugmittel (48) angeordnet ist, wobei das erste Zugmittel (22) an seinem freien Ende einen an dem Unterseebootrettungsanzug (20) befestigbaren Beschlag (26) aufweist und das zweite Zugmittel (48) mit einem an dem Beschlag (26) des ersten Zugmittels (22) ausgebildeten Verschluss (30) verbunden ist und zum selbsttätigen Lösen der ersten Zugmittel (22) vorgesehen ist, **dadurch gekennzeichnet, dass** das erste Zugmittel dazu eingerichtet ist, eine in der Notausstiegsschleuse (6) befindliche Person während des Flutens der Notausstiegsschleuse (6) gegen die Auftriebskraft in einer gewünschten Position zu halten.

2. Unterseeboot (2) nach Anspruch 1 , **dadurch gekennzeichnet, dass** die Haltevorrichtung (16) eine Winde (24) aufweist, auf welcher das erste Zugmittel (22) aufgewickelt ist.

3. Unterseeboot (2) nach Anspruch 2, **dadurch gekennzeichnet, dass** die Winde (24) eine manuell betätigbare vorzugsweise hydraulisch wirkende Bremse (44) aufweist.

4. Unterseeboot (2) nach einem der Ansprüche 1 bis 3, **dadurch gekennzeichnet, dass** das zweite Zugmittel kürzer als das erste Zugmittel ist.

5. Unterseeboot (2) nach Anspruch 2, **dadurch gekennzeichnet, dass** die Winde (24) eine Rückholeinrichtung zum selbsttätigen Aufwickeln des Zugmittels auf der Winde (24) aufweist.

6. Unterseeboot (2) nach Anspruch 5, **dadurch gekennzeichnet, dass** die Rückholeinrichtung von einem Federelement gebildet wird.

7. Unterseeboot (2) nach einem der Ansprüche 1 bis 6, **dadurch gekennzeichnet, dass** der an dem ersten Zugmittel befestigte Beschlag ein Schnappschäkel (26) ist.

## Claims

1. Submarine (2) having at least one emergency exit lock (6), wherein the emergency exit lock (6) has arranged therein a holding device (16) for releasable fastening to a submarine rescue suit (20) having a first traction means (22) connected to the submarine structure and having a second traction means (48) fastened to the submarine structure, wherein the first traction means (22) comprises at its free end a fitting (26) which can be fastened to the submarine rescue suit (20), and the second traction means (48) is connected to a fastener (30) formed on the fitting (26) of the first traction means (22) and is provided for automatically releasing the first traction means (22), **characterized in that** the first traction means is designed to hold a person located in the emergency exit lock (6) in a desired position against the buoyancy force during the flooding of the emergency exit lock (6).

2. Submarine (2) according to Claim 1, **characterized in that** the holding device (16) comprises a winch (24) on which the first traction means (22) is wound.

3. Submarine (2) according to Claim 2, **characterized in that** the winch (24) comprises a manually actuable, preferably hydraulically acting brake (44) .

4. Submarine (2) according to one of Claims 1 to 3, **characterized in that** the second traction means is shorter than the first traction means.

5. Submarine (2) according to Claim 2, **characterized in that** the winch (24) comprises a return device for automatically winding the traction means on the winch (24).

6. Submarine (2) according to Claim 5, **characterized in that** the return device is formed by a spring element.

7. Submarine (2) according to one of Claims 1 to 6, **characterized in that** the fitting fastened to the first traction means is a snap-action shackle (26).

## Revendications

1. Sous-marin (2) présentant au moins un sas (6) de sortie de secours, un ensemble de maintien (16) pouvant être fixé dans le sas (6) de sortie de secours de manière libérable à un vêtement (20) de sauvetage de sous-marin qui présente un premier moyen de traction (22) relié à la structure du navire et un deuxième moyen de traction (48) fixé sur la structure du navire,
le premier moyen de traction (22) présentant à son extrémité libre une ferrure (26) qui peut être fixée sur le vêtement (20) de sauvetage de sous-marin et le deuxième moyen de traction (48) étant relié à une fermeture (30) formée sur la ferrure (26) du premier moyen de traction (22) et étant prévu pour un détachement automatique du premier moyen de traction (22),
**caractérisé en ce que**
le premier moyen de traction est conçu pour maintenir en une position souhaitée, en opposition à la force de flottation, une personne présente dans le sas (6) de sortie de secours pendant le remplissage du sas (6) de sortie de secours.

2. Sous-marin (2) selon la revendication 1, **caractérisé en ce que** l'ensemble de maintien (16) présente un enrouleur (24) sur lequel le premier moyen de traction (22) est enroulé.

3. Sous-marin (2) selon la revendication 2, **caractérisé en ce que** l'enrouleur (24) présente un frein (44), de préférence à action hydraulique, actionné manuellement.

4. Sous-marin (2) selon l'une des revendications 1 à 3, **caractérisé en ce que** le deuxième moyen de traction est plus court que le premier moyen de traction.

5. Sous-marin (2) selon la revendication 2, **caractérisé en ce que** l'enrouleur (24) présente un dispositif de rappel qui enroule automatiquement le moyen de traction sur l'enrouleur (24).

6. Sous-marin (2) selon la revendication 5, **caractérisé en ce que** le dispositif de rappel est formé d'un élément élastique.

7. Sous-marin (2) selon l'une des revendications 1 à 6, **caractérisé en ce que** la ferrure fixée sur le premier moyen de traction est une manille (26) à fermeture rapide.
